# EUROPÄISCHE PATENTSCHRIFT

(11) **EP 1 341 698 B1**
(45) Veröffentlichungstag und Bekanntmachung des Hinweises auf die Patenterteilung: **05.10.2005**
(21) Anmeldenummer: 01270465.6
(22) Anmeldetag: 27.11.2001
(51) Int. Cl.: B65D 5/02

(54) **FALTSCHACHTEL**
FOLDING BOX
BOITE PLIANTE

(30) Priorität: 16.12.2000 DE 20021342 U
(43) Veröffentlichungstag der Anmeldung: 10.09.2003
(73) Patentinhaber: CD Cartondruck AG, 74182 Obersulm (DE)
(72) Erfinder:
(74) Vertreter: Clemens, Gerhard
(86) Internationale Anmeldenummer: PCT/DE2001/004419
(87) Internationale Veröffentlichungsnummer: WO 2002/047989

(56) Entgegenhaltungen:
- EP-A- 0 957 031
- DE-A- 2 901 616
- GB-A- 2 142 906

## Beschreibung

### TECHNISCHES GEBIET

Die vorliegende Erfindung betrifft eine Faltschachtel mit einer Bodeneinheit, einer Deckeleinheit und einer zwischen Bodeneinheit und Deckeleinheit vorhandenen Seitenwandeinheit, wobei untere Seitenwandelemente vorhanden sind, die jeweils über eine erste Faltlinie miteinander verbunden sind und seitlich eine erste Klebelasche aufweisen, an jedes untere Seitenwandelement über eine untere Randfaltlinie eine Bodenlasche angeformt ist, an jedes untere Seitenwandelement oberseitig, insbesondere über eine weitere Faltlinie, eine Faltlasche angeformt ist, an die Faltlasche oberseitig über eine Innenfaltlinie eine Deckelfaltlasche angeformt ist, an die Deckelfaltlasche über eine obere Randfaltlinie ein oberes Seitenwandelement angeformt ist, die oberen Seitenwandelemente jeweils über eine zweite Faltlinie miteinander verbunden sind und seitlich eine zweite Klebelasche vorhanden ist, wobei die erste Faltlinie und die zweite Faltlinie auf einer gemeinsamen gedachten Geraden liegen und im gefalteten Zustand der Faltschachtel die Seitenwandelemente eine polygonale Umfangsstruktur bilden, die oberen Seitenwandelemente um ihre obere Randfaltlinie nach außen umfaltbar sind und die oberen Seitenwandelemente von oben her bereichsweise auf die unteren Seitenwandelemente aufschiebbar sind, wodurch die Faltlaschen nach innen gefaltet werden, die Deckelfaltlaschen aufgefaltet werden und bereichsweise hintergreifend die Deckeleinheit der Faltschachtel bilden und wobei zumindest zwei in aufgefalteten Zustand gegenüberliegende obere Seitenwandelemente eine zu ihrem Rand hin offene Ausnehmung besitzen.

### STAND DER TECHNIK

Es sind Faltschachteln mit oben genannten Merkmalen aus der DE-A-2 901 616 bekannt. In einer weiteren bekannten Ausführungsform ist die Bodeneinheit und die Deckeleinheit als einstückige Faltlasche mit Einstecklaschen ausgebildet, die bei aufgestellten Seitenwänden umgefaltet und eingesteckt werden, um die Faltschachtel zu verschließen. Desweiteren sind Faltschachteln bekannt, deren Deckeleinheiten oder Bodeneinheiten aus mehreren Boden- beziehungsweise Deckelfaltlaschen gebildet werden.

### DARSTELLUNG DER ERFINDUNG

Der vorliegenden Erfindung liegt das technische Problem beziehungsweise die Aufgabe zugrunde, eine Faltschachtel anzugeben, die eine sichere und stabile Aufbewahrung des in der Faltschachtel angeordneten Produkts gewährleistet, eine wirtschaftliche Herstellung und einen einfachen Auffalt- und Befüllungsvorgang ermöglicht und die einen einfachen und originellen, dauerhaft zuverlässigen funktionierenden Öffnungs- und Schließvorgang der Deckeleinheit ermöglicht und eine besonders einfache Handhabung beim Öffnen bietet.

Die erfindungsgemäße Faltschachtel ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Faltschachtel zeichnet sich demgemäß dadurch aus, dass an zwei im aufgefalteten Zustand gegenüberliegenden Seitenwandelementen links und rechts von dem oberen Anschlussbereich der Faltlasche an dem Seitenwandelement im wesentlichen bereichsweise diagonal nach innen verlaufende Faltlinien vorhanden sind.

Eine bevorzugte Ausgestaltung zeichnet sich dadurch aus, dass die erste und/oder die zweite Klebelasche als Wandelement ausgebildet ist/sind, wobei die umfangskontur und Fläche im wesentlichen der Umfangskontur und der Fläche des benachbarten über eine erste Faltlinie beziehungsweise zweite Faltlinie angeschlossenen unteren beziehungsweise oberen Seitenwandelements entspricht.

Dadurch, dass die erste und/oder zweite Klebelasche als Wandelement ausgebildet ist, wird eine äußerst stabile Faltschachtel erzeugt. Gleichzeitig ist die wirtschaftliche Herstellung und der einfache Falt- beziehungsweise Auffaltvorgang gewährleistet.

Eine besonders bevorzugte Ausgestaltung, die hohen Stabilitätsanforderungen genügt, zeichnet sich dadurch aus, dass die unteren und oberen Seitenwandelemente als schmale Rechteckflächen ausgebildet sind, insbesondere mit sich geringfügig unterscheidenden Längen.

Um eine dauerhaft zuverlässige Funktion des Öffnens beziehungsweise des Schließens der Deckeleinheit durch Relativverschiebung der unteren und oberen Seitenwandelemente zu gewährleisten, zeichnet sich eine besonders vorteilhafte Ausgestaltung dadurch aus, dass der Abstand der ersten Faltlinien der unteren Seitenwandelemente geringfügig kleiner ist als der Abstand der zweiten Faltlinien der oberen Seitenwandelemente.

Es ist besonders vorteilhaft, die erste Klebelasche diametral seitlich gegenüber zur zweiten Klebelasche anzuordnen.

Eine besonders bevorzugte Ausgestaltung der erfindungsgemäßen Faltschachtel zeichnet sich dadurch aus, dass die obere Randfaltlinie parallel zur Innenfaltlinie angeordnet ist, die Höhe der Deckelfaltlasche, das heißt der Abstand zwischen der Innenfaltlinie und der oberen Randfaltlinie, kleiner als oder gleich wie der Abstand zweier im gefalteten Zustand der Faltschachtel gegenüberliegenden Seitenwandelemente ist, die Deckelfaltlasche und die Faltlasche im Wesentlichen eine trapezförmige Kontur mit gemeinsamer Innenfaltlinie aufweisen. Bevorzugt beginnt die Innenfaltlinie in einem Abstand zu der gedachten gemeinsamen Geraden der ersten und zweiten Faltlinie, der im Wesentlichen der halben Breite der Seitenwandelemente entspricht.

Die erfindungsgemäße Faltschachtel läßt problemlos die Umsetzung mit gleichseitig polygonalem Außenquerschnitt zu. Die Deckelfaltlaschen können hierbei in gefaltetem Zustand eine geschlossene Deckeleinheit bilden oder je nach geometrischen Abmessungen so gefaltet werden, dass im Zentrum eine Ausnehmung mit polygonaler Kontur entsteht.

Eine vorteilhafte Ausgestaltung der erfindungsgemäßen Faltschachtel, die einen einfachen Auffaltvorgang und eine stabile Schachtelkonstruktion gewährleistet, zeichnet sich dadurch aus, dass die Länge der Faltlasche, das heißt der Abstand zwischen der Anformung an das untere Seitenwandelement und der Innenfaltlinie, so groß ist, dass im gefalteten Zustand der Faltschachtel, das heißt bei nach innen gefalteter oder konvex nach innen gekrümmter Faltlasche, die senkrecht auf das obere Seitenwandelement projizierte Höhe der Faltlasche kleiner ist als die Höhe des oberen Seitenwandelements.

Durch eine derartige Ausbildung der Faltlasche wird gewährleistet, dass die jeweilige Innenwandung der oberen Seitenwandelemente nach dem Aufschieben auf die Außenwandung der jeweiligen unteren Seitenwandelemente lösbar klemmend an dieser gehalten ist.

Eine wirtschaftliche Herstellung wird dadurch gewährleistet, dass die Faltschachtel aus einem einstückigen Kartonzuschnitt herstellbar ist.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: Zuschnitt einer im Querschnitt quadratischen Faltschachtel mit oberen und unteren Seitenwandelementen und dazwischen angeordneten Deckelfaltlaschen und Faltlaschen und mit unterseitig angeformten Bodenlaschen,
- Fig. 2: schematische Ansicht des vorgefalteten Zuschnitts gemäß Fig. 1 in flachem Faltzustand mit verklebten Klebelaschen,
- Fig. 3: schematische Darstellung der Faltschachtel gemäß dem Zuschnitt von Fig. 1 bei aufgefalteten Seitenwandelementen,
- Fig. 4: schematische Perspektivdarstellung der Faltschachtel mit dem Zuschnitt gemäß Fig. 1 während des Schließvorgangs, das heißt bei teilweise in Richtung der unteren Seitenwandelemente verschobenen oberen Seitenwandelemente,
- Fig. 5: schematische Darstellung der Faltschachtel gemäß Fig. 4 im vollständig aufgefalteten, geschlossenen Zustand,
- Fig. 6: schematischer Querschnitt der Faltschachtel gemäß Fig. 5 ohne Darstellung der dahinter liegenden Wand- und Laschenelemente,
- Fig. 7: schematischer Querschnitt durch eine Faltschachtel mit anders gearteter Deckelausbildung ohne Darstellung der dahinter liegenden Wand- und Laschenelemente,
- Fig. 8a, b, c: schematische Schnittdarstellung des Seitenwandbereiches der Faltschachtel gemäß den Fig. 1 bis 6 in verschiedenen Faltzuständen,
- Fig. 9: Zuschnitt einer zweiten Ausführungsvariante einer Faltschachtel mit als schmale Rechteckflächen ausgebildeten Seitenwandelementen und Klebelaschen, die als Wandelemente ausgebildet sind,
- Fig. 10 - 13: Faltvorgang des Zuschnitts gemäß Fig. 9 bis zum flachgefalteten Transportzustand,
- Fig. 14: schematische Perspektivdarstellung der aufgefalteten Faltschachtel gemäß Fig. 13 bei geöffneter Deckeleinheit und
- Fig. 15: schematische Perspektivdarstellung der Faltschachtel gemäß Fig. 14 bei geschlossener Deckeleinheit.

### WEGE ZUM AUSFÜHREN DER ERFINDUNG

Der Aufbau einer ersten Ausführungsform einer Faltschachtel 10.1 wird im folgenden anhand der Zuschnittsdarstelluhg gemäß Fig. 1 erläutert. Insgesamt sind vier Seitenwandbereiche vorhanden, deren Ausbildung dem Grunde nach gleich ist. Ausgehend von vier unteren Seitenwandelementen 20, die untereinander über vertikale Faltlinien 12 miteinander verbunden sind und die Breite B1 zwischen den Faltlinien aufweisen; ist unterseitig an das untere Seitenwandelement 20 über eine untere Randfaltlinie 14 eine im Wesentlichen trapezförmig ausgebildete Bodenlasche 16.1 angeformt. Der in Fig. 1 linke Trapezschenkel 44 ist in einem Winkel von nicht ganz 90° zur unteren Randfaltlinie 14 vorhanden. Der rechte Trapezschenkel 46 weist eine flachere Neigung auf. Bei jeder zweiten Bodenlasche 16.1, die eine vergrößerte Trapezhöhe aufweist, ist an dem flachen Trapezschenkel 46 über eine Faltlinie 48 eine Klebelasche 38.1 angeformt, die jeweils auf die benachbarte Bodenlasche 16.1 aufgeklebt wird. An dem in Fig. 1 linken unteren Seitenwandelement 20 ist am linken Rand eine erste Klebelasche 50 angeformt, die bei Auffaltung der unteren Seitenwandelemente 20 an das in Fig. 1 rechts dargestellte Seitenwandelement 20 aufgeklebt wird. Durch die Verbindung der Bodenlaschen 16.1 über die Klebelasche 38.1 wird beim Auffaltvorgang der unteren Seitenwandelemente 20 automatisch ein Auffalten der Bodenlaschen 16.1 zu einer geschlossenen Bodeneinheit bewirkt.

Oberseitig ist an jedes Seitenwandelement 20 eine Faltlasche 18 angeformt, die als Biegelasche 18 ausgebildet ist, an die wiederum über eine Innenfaltlinie 22 eine Deckelfaltlasche 24 angeformt ist. Oberseitig ist an die Deckelfaltlasche 24 über eine obere Randfaltlinie 26 eine oberes Seitenwandelement 30 angeformt. Benachbarte obere Seitenwandelemente 30 sind über eine obere Faltlinie 28 miteinander verbunden und weisen eine Breite B2 auf, die im Wesentlichen der Breite B1 des unteren Seitenwandelements 20 entspricht. An das in Fig. 1 linke obere Seitenwandelement 30 ist über eine Faltlinie 28 eine zweite Klebelasche 60 angeformt. Die Deckelfaltlasche 24 und die über die gemeinsame Innenfaltlinie 22 angeschlossene Biegelasche 18 weisen eine im Wesentlichen trapezförmige Außenkontur auf, wobei der in Fig. 1 linke Außenrand 36 der Biegelasche 18 eine leichte konvexe Krümmung bereichsweise besitzt.

Der Abstand zwischen Innenfaltlinie 22 und oberer Randfaltlinie 26, das heißt die Höhe der Deckelfaltlasche 24 ist in Fig. 1 mit H1 bezeichnet.

Aufgrund der gewählten Geometrie sind jeweils die unteren Faltlinien 12 und die oberen Faltlinien 28 in einer in Fig. 1 gestrichelt dargestellten gemeinsamen gedachten Geraden 42 angeordnet. Die Innenfaltlinie 22 und damit die in Fig. 1 dargestellte rechte Außenkontur der Deckellasche 24 und der Biegelasche 18 ist so ausgebildet, dass der Abstand A des Beginns der Innenfaltlinie 22 zu der gedachten Gerade 42 der Höhe H1 der Deckelfaltlasche 24 entspricht. Um einen problemlosen Auffaltvorgang zu gewährleisten, ist die Höhe H1 der Deckelfaltlasche 24 kleiner oder gleich der halben Breite B2 des oberen Seitenwandelementes 30.Die Biegelasche 18 besitzt parallel zur Innenfaltlinie 22 außenseitig angeordnete Prägelinien 32, die den konvexen Krümmungsvorgang beim Auffalten der Deckelfaltlaschen nach innen unterstützen.

Die Höhe der Biegelasche 18, das heißt der Abstand zwischen dem Beginn der Anformung an das untere Seitenwandelement 20 (gestrichelt dargestellte Gerade 41) zur Innenfaltlinie 22, ist mit H3 bezeichnet. Die Höhe des oberen Seitenwandelements 30, das heißt der Abstand zwischen oberer Randfaltlinie 26 und dem oberen Rand des Seitenwandelements 30, ist mit H2 bezeichnet. Um einen zuverlässigen Auffaltvorgang zu gewährleisten, müssen die beiden Höhen H2 beziehungsweise H3 vorgegebene Abmessungen besitzen, was weiter unten beschrieben wird.

Zum Falten der Faltschachtel 10.1 wird nun wie folgt vorgegangen. Zunächst werden die Klebelaschen 38.1 mit der jeweils benachbarten Bodenlasche verklebt. Die oberen Seitenwandelemente 30 werden entlang ihrer oberen Randfaltlinie 26 nach außen auf die Deckelfaltlaschen 24 gefaltet. Dann werden die unteren und oberen Seitenwandelemente 20, 30 um ihre jeweiligen Faltlinien 12, 28 gefaltet, so dass die Klebelaschen 50 und 60 mit dem jeweilig gegenüberliegende Seitenwandelement 20, 30 verklebt werden können. Daran anschließend wird der verklebte Zuschnitt flach gedrückt gemäß der Darstellung in Fig. 2, das heißt dass jeweils zwei Seitenwandbereiche nebeneinander angeordnet sind. In diesem flachen Zustand kann die Faltschachtel volumensparend vom Faltschachtelhersteller zum Konfektionierer beziehungsweise Befüller transportiert werden.

Die Auffaltung der Faltschachtel 10.1 selbst geschieht nun in einem ersten Schritt, in dem die Seitenwandelemente 20, 30 um Ihre Faltlinien 12, 28 zu einer im Querschnitt quadratischen Kontur aufgefaltet werden (Fig. 3). Dabei falten sich automatisch die Bodenlaschen 16.1 einander bereichsweise hintergreifend zu einer geschlossenen Bodeneinheit auf. In diesem Zustand gemäß Fig. 3 kann die Faltschachtel 10.1 von oben her problemlos mit dem einzubringenden Produkt befüllt werden.

Nach dem Befüllen beziehungsweise dem Einbringen des Produkts wird die Faltschachtel 10.1 geschlossen, indem von oben her auf die oberen Randfaltlinien 26 gedrückt wird, wodurch sich die oberen Seitenwandelemente 30 nach unten hin verschieben, gleichzeitig die Biegelaschen 18 konvex nach innen gekrümmt werden und sich damit die Deckelfaltlaschen 24 von innen nach außen aufrichten, bereichsweise hintergreifen und im Endzustand (Fig. 5) eine geschlossene Deckeleinheit bilden. In diesem Endzustand gemäß Fig. 5 sind die oberen Seitenwandelemente 30 mit ihrem unteren Randbereich (gefalteter Zustand) klemmend außenseitig auf die unteren Seitenwandelemente 20 bereichsweise aufgeschoben, so dass ein klemmend arretierter Verschließzustand gegeben ist. Zum Öffnen der Faltschachtel 10 werden die oberen Seitenwandelemente 30 entgegen der klemmenden Wirkung nach oben verschoben, wodurch sich die Deckelfaltlaschen 24 und die Biegelaschen 18 auffalten und eine von oben her offene Öffnung zum Entnehmen des Produkts entsteht.

In der schematischen Querschnittsdarstellung gemäß Fig. 6 sind die relevanten Abmessungen der Wandelemente und Laschen dargestellt. Um eine klemmende Wirkung der auf die unteren Seitenwandelemente 20 aufgeschobenen oberen Seitenwandelemente 30 zu gewährleisten, ist es erforderlich, dass die Höhe H3 der Biegelaschen 18 im gefaltetem Zustand der Faltschachtel 10, d.h. in konvex gekrümmtem Zustand der Lasche 18, bei Projektion rechtwinklig auf die oberen Seitenwandelemente 30 eine Höhe H3' ergibt, die kleiner ist als die Höhe H2 der oberen Seitenwandelemente 30. Dadurch wird ein bereichsweises Übergreifen des unteren Randbereichs der oberen Seitenwandelemente 30 mit den unteren Seitenwandelementen 20 zum Herstellen einer klemmend arretierenden Verbindung gewährleistet.

In Fig. 7 ist im Querschnitt schematisch eine weitere Ausführungsvariante dargestellt, bei der die Höhe H1 der Deckellaschen 24 kleiner ausgebildet ist als die Hälfte der Breite B2 der oberen Seitenwandelemente 30. Dadurch entsteht im gefalteten Zustand oberseitig eine Öffnung 70, so dass das eingebrachte Produkt von oben her erkennbar ist. Weiterhin ist es möglich, dass die unteren oder oberen Seitenwandelemente eine Ausnehmung in ihrer Wandung aufweisen, durch die hindurch das eingebrachte Produkt teilweise sichtbar ist.

Bei dem in Figur 1 von links gesehen ersten und dritten Seitenwandelement 20 ist jeweils am linken und rechten oberen Seitenrandbereich im Anschlussbereich der Biegelasche 18 jeweils eine bereichsweise diagonal nach innen verlaufende eingeprägte Faltlinie 80 vorhanden. Gleichzeitig ist an dem in Figur 1 von links gesehen ersten und dritten oberen Seitenwandelement 30 an dem freien Randbereich des oberen Seitenwandelements 30 eine offene Ausnehmung 82 vorhanden. Der Bereich der Seitenwandelemente 20, der zwischen den Enden der diagonalen Faltlinien 80 liegt, ist in Figur 1 und 5 gepunktet dargestellt und mit dem Bezugszeichen D versehen.

Die Faltlinien 80 in Verbindung mit der zugehörigen Ausnehmung 82 bringen eine wesentliche Verbesserung hinsichtlich des Öffnungsvorgangs mit sich. Die Faltschachtel 10.1 kann nämlich durch einfaches Drücken auf die Bereiche D zweier gegenüberliegender Seitenwände 20 geöffnet werden. Die diagonal verlaufenden Faltlinien 80 unterstützen einen Biegevorgang in das Innere der Faltschachtel beim Ausüben von Druck im Bereich D. Dadurch "springt" der obere Bereich der Faltschachtel 10.1 mit der Biegelasche 18, der Deckelfaltlasche 24 und der oberen Seitenwandelemente 30 nach oben auf.

In einem nicht dargestellten Ausführungsbeispiel ist die Höhe H3 der Biegelasche 18 und die Höhe H1 der Deckelfaltlasche gleich ausgebildet, das heißt im gefalteten Zustand liegen die Biegelaschen 18 und die Deckelfaltlaschen 24 flach aneinander an und die Biegelasche 18 weist keine Krümmung auf.

Bei relativ kleinvolumigen leichten Faltschachteln kann somit der Öffnungsvorgang problemlos mit einer Hand durchgeführt werden.

In Figur 9 ist eine zweite Ausführungsvariante eines Zuschnitts einer Faltschachtel 100 dargestellt, deren prinzipieller Aufbau der oben beschriebenen Faltschachtel 10.1 gleicht. Die funktionsgleichen Faltlinien tragen dasselbe Bezugszeichen und werden nicht nochmals erläutert.

Ein Unterschied besteht darin, dass die unteren Seitenwandelemente 120 und oberen Seitenwandelemente 130 als schmale Rechteckflächen ausgebildet sind, wobei die Länge L1 der unteren Seitenwandelemente 120 geringfügig größer ist als die Länge L2 der oberen Seitenwandelemente 130. Weiterhin ist oberseitig an die unteren Seitenwandelemente 120 jeweils eine Faltlasche 180 über eine Faltlinie 132 angeformt, wobei die Faltlasche 180 im gefalteten Zustand der Faltschachtel 100 eben bleibt, das heißt keine Krümmung aufweist. Die Höhe

### H3 der Faltlasche 180 entspricht der Höhe H1 der Deckelfaltlasche 24.

Die Bodeneinheit wird durch vier unterseitig an die unteren Seitenwandelemente 120 angeformten Bodenlaschen 116.1, 116.2, 116.3, 116.4 gebildet, die im gefalteten Zustand eine geschlossene Einheit bilden.

Weiterhin ist der Abstand A1 der Faltlinien 12 der unteren Seitenwandelemente 120 geringfügig kleiner gewählt als der Abstand A2 der Faltlinien 28 der oberen Seitenwandelemente 130, sodass die durch die Seitenwandelemente 120, 130 gebildeten Umfangskonturen im aufgefalteten zustand der Faltschachtel 100 problemlos übereinandergeschoben werden können.

Ein wesentlicher Unterschied zur oben beschriebenen Faltschachtel 10.1 besteht darin, dass eine erste Klebelasche 150 in Figur 9 im linken Randbereich des linken unteren Seitenwandelements 120 über die Faltlinie 12 angeformt ist, die als Wandelement ausgebildet ist mit im Wesentlichen derselben Umfangskontur und Fläche des benachbarten unteren Seitenwandelements 120. Diametral gegenüberliegend ist in Figur 9 seitlich am rechten oberen Seitenwandelement 130 eine zweite Klebelasche 160 über die Faltlinie 28 angeformt, die ebenfalls als Wandelement ausgebildet ist, das diesselbe Umfangskontur und Fläche wie das benachbarte rechte obere Seitenwandelement 130 aufweist. Im gefalteten Zustand ergibt sich durch die als Wandelemente ausgebildeten Klebelaschen 150, 160 eine äußerst stabile Faltschachtel.

In den Figuren 10 bis 13 sind die einzelnen Faltvorgänge zum Falten des Zuschnitts gemäß Figur 9 in einen flachen Transportzustand dargestellt.

Zunächst werden die oberen Seitenwandelemente 130 mit der Klebelasche 160 um die Faltlinien 26 nach hinten gefaltet (Figur 10). Daran anschließend wird die erste Klebelasche 150 um die in Figur 10 linke Faltlinie 12 auf das benachbarte untere Seitenwandelement 120 gefaltet (Figur 11).

Daran anschließend werden die beiden in Figur 11 links angeordneten unteren Seitenwandelemente 120 mit den zugehörigen oberen Seitenwandelementen 130 und der Klebelasche 150 um die in Figur 11 mittlere Faltlinie 12 gefaltet, wobei danach die erste Klebelasche 150 mit dem in Figur 11 rechts angeordneten Seitenwandelement 120 verklebt wird. Dieser Zustand ist in Figur 12 dargestellt.

Daran anschließend wird die zweite Klebelasche 160 um die Faltlinie 28 auf das benachbart vorhandene obere Seitenwandelement 130 gefaltet und mit diesem verklebt. Dieser Zustand ist in Figur 13 dargestellt. Der Zustand gemäß Figur 13 stellt den flachgefalteten Transportzustand dar, das heißt in diesem Zustand wird die flachgefaltete Faltschachtel vom Faltschachtelhersteller zum Befüller geliefert.

Durch Druck (Pfeil D in Figur 13) auf die äußeren Seitenkanten der flach gefalteten Faltschachtel wird die Faltschachtel aufgefaltet und durch entsprechende Faltung der Bodenlaschen 116.1, 116.2, 116.3, 116.4 ein geschlossener Boden gebildet.

Der aufgefaltete Zustand ist in Figur 14 in einer Perspektive dargestellt. Die Deckelfaltlaschen 24 und die Faltlaschen 180 sind noch nicht gefaltet, das heißt die durch diese Laschen zu bildende Deckeleinheit ist noch geöffnet. In diesem Zustand kann die Faltschachtel 100 befüllt werden. Nach dem Befüllen der Faltschachtel 100 wird die Deckeleinheit dadurch geschlossen, indem die aufgefalteten unteren Seitenwandelemente 120 relativ zu den oberen Seitenwandelementen 130 in Pfeilrichtung P verschoben werden. Dadurch falten sich die Deckelfaltlaschen 24 und die Faltlaschen 180 nach innen, wodurch sich eine geschlossene Deckeleinheit ergibt, was in Figur 15 perspektivisch dargestellt ist.

Durch die Ausbildung der Klebelaschen 150 beziehungsweise 160 als Wandelemente wird eine äußerst stabile Faltschachtel 100 erzeugt.

## Patentansprüche

1. Faltschachtel (10.1; 100) mit
- einer Bodeneinheit,
- einer Deckeleinheit und
- einer zwischen Bodeneinheit und Deckeleinheit vorhandenen Seitenwandeinheit, wobei
- untere Seitenwandelemente (20; 120) vorhanden sind, die jeweils über eine erste Faltlinie (12) miteinander verbunden sind und seitlich eine erste Klebelasche (50,150) aufweisen,
- an jedes untere Seitenwandelement (20; 120) über eine untere Randfaltlinie (14) eine Bodenlasche (16.1; 116) angeformt ist,
- an jedes untere Seitenwandelement (20; 120) oberseitig, insbesondere über eine weitere Faltlinie (32,132), eine Faltlasche (18; 180) angeformt ist,
- an die Faltlasche (18; 180) oberseitig über eine Innenfaltlinie (22) eine Deckelfaltlasche (24) angeformt ist,
- an die Deckelfaltlasche (24) über eine obere Randfaltlinie (26) ein oberes Seitenwandelement (30; 130) angeformt ist,
- die oberen Seitenwandelemente (30; 130) jeweils über eine zweite Faltlinie (28) miteinander verbunden sind und seitlich eine zweite Klebelasche (60,160) vorhanden ist,
- wobei die erste Faltlinie (12) und die zweite Faltlinie (28) auf einer gemeinsamen gedachten Geraden (42) liegen und im gefalteten Zustand der Faltschachtel (10.1; 100)
-- die Seitenwandelemente (20, 30; 120, 130) eine polygonale Umfangsstruktur bilden,
-- die oberen Seitenwandelemente (30; 130) um ihre obere Randfaltlinie (26) nach außen umfaltbar sind und
-- die oberen Seitenwandelemente (30; 130) von oben her bereichsweise auf die unteren Seitenwandelemente (20; 120) aufschiebbar sind, wodurch die Faltlaschen (18; 180) nach innen gefaltet werden, die Deckelfaltlaschen (24) aufgefaltet werden und bereichsweise hintergreifend die Deckeleinheit der Faltschachtel (10.1; 100) bilden und wobei zumindest zwei im aufgefalteten Zustand gegenüberliegende obere Seitenwandelemente (30) eine zu ihrem Rand hin offene Ausnehmung (82) besitzen,
**dadurch gekennzeichnet, dass**
an zwei diesen oberen Seitenwandelementen (30) zugehörigen, im aufgefalteten Zustand gegenüberüberliegenden unteren Seitenwandelementen (20) links und rechts von dem oberen Anschlussbereich der Faltlasche (18) an dem Seitenwandelement (20) im Wesentlichen bereichsweise diagonal nach innen verlaufende Faltlinien (80) vorhanden sind.

2. Faltschachtel nach Anspruch 1,
**dadurch gekennzeichnet, dass**
die diagonal verlaufenden Faltlinien (80) als Prägelinien ausgebildet sind.

3. Faltschachtel nach Anspruch 1,
**dadurch gekennzeichnet, dass**
die Ausnehmung (82) mittig am oberen Seitenrand angeordnet ist.

4. Faltschachtel nach einem oder mehreren der vorstehenden Ansprüche,
**dadurch gekennzeichnet, dass**
die erste Klebelasche (150) und/oder die zweite Klebelasche (160) als Wandelement ausgebildet ist/sind, wobei die Umfangskontur und Fläche im Wesentlichen der Umfangskontur und der Fläche des benachbarten über eine erste Faltlinie (12) beziehungsweise zweite Faltlinie (28) angeschlossenen unteren beziehungsweise oberen Seitenwandelements (120, 130) entspricht.

5. Faltschachtel nach Anspruch 4,
**dadurch gekennzeichnet, dass**
die unteren und oberen Seitenwandelemente (120, 130) als schmale Rechteckflächen ausgebildet sind, insbesondere mit sich geringfügig unterscheidenden Längen (L1, L2).

6. Faltschachtel nach Anspruch 4 oder 5,
**dadurch gekennzeichnet, dass**
der Abstand (A1) der ersten Faltlinien (12) der unteren Seitenwandelemente (120) geringfügig kleiner ist als der Abstand (A2) der zweiten Faltlinien (28) der oberen Seitenwandelemente (130).

7. Faltschachtel nach einem oder mehreren der Ansprüche 4 bis 6,
**dadurch gekennzeichnet, dass**
die erste Klebelasche (150) diametral seitlich gegenüberliegend zur zweiten Klebelasche (160) angeordnet ist.

8. Faltschachtel nach einem oder mehreren der vorstehenden Ansprüche,
**dadurch gekennzeichnet, dass**
- die obere Randfaltlinie (26) parallel zur Innenfaltlinie (22) angeordnet ist,
- die Höhe (H1) der Deckelfaltlasche (24), das heißt der Abstand zwischen der Innenfaltlinie (22) und der oberen Randfaltlinie (26), kleiner als oder gleich wie der Abstand zweier im gefalteten Zustand der Faltschachtel (10.1, 100.2) gegenüberliegenden Seitenwandelemente (30) ist,
- die Deckelfaltlasche (24) und die Faltlasche (18) im Wesentlichen eine trapezförmige Kontur mit gemeinsamer Innenfaltlinie (22) aufweisen.

9. Faltschachtel nach Anspruch 5 und/oder 6,
**dadurch gekennzeichnet, dass**
die Länge (H3) der Faltlasche (18), das heißt der Abstand zwischen der Anformung an das untere Seitenwandelement (20) und der Innenfaltlinie (22), so groß ist, dass im gefalteten Zustand der Faltschachtel, das heißt bei nach innen gefalteter beziehungsweise nach innen konvex gekrümmter Faltlasche (18), die senkrecht auf das obere Seitenwandelement (30) projizierte Höhe (H3') der Biegelasche (18) kleiner ist als die Höhe (H2) des oberen Seitenwandelements (30).

10. Faltschachtel nach einem oder mehreren der vorstehenden Ansprüche,
**dadurch gekennzeichnet, dass**
die Faltschachtel aus einem einstückigen Kartonzuschnitt gebildet ist.

## Claims

1. A folding box (10.1; 100) having
- a base unit,
- a lid unit, and
- a side-wall unit provided between the base unit and lid unit, it being the case that
- bottom side-wall elements (20; 120) are provided, these being connected to one another in each case via a first folding line (12) and having a first adhesive flap (50, 150) at the side,
- a base flap (16.1; 116) is integrally formed on each bottom side-wall element (20) via a bottom edge folding line (14),
- a folding flap (18; 180) is integrally formed on the top side of each bottom side-wall element (20; 120), in particular via a further folding line (32,132),
- a lid folding flap (24) is integrally formed on the top side of the folding flap (18; 180) via an inner folding line (22),
- a top side-wall element (30; 130) is integrally formed on the lid folding flap (24) via a top edge folding line (26),
- the top side-wall elements (30; 130) are connected to one another in each case via a second folding line (28), and a second adhesive flap (60, 160) is provided at the side,
- it being the case that the first folding line (12) and the second folding line (28) are located on a common imaginary straight line (42) and, in the folded state of the folding box (10.1; 100),
-- the side-wall elements (20,30;120,130) form a circumferential peripheral structure,
-- the top side-wall elements (30; 130) can be folded over outward about their top edge folding line (26), and
-- the top side-wall elements (30; 130) can be pushed onto the bottom side-wall elements (20; 120), in certain regions, from above, as a result of which the folding flaps (18; 180) are folded inward, and the lid folding flaps (24) are erected and, with rear engagement in certain regions, form the lid unit of the folding box (10.1; 100), whereby at least two top side-wall elements (30) which are located opposite one another in the erected state have a cutout (82) which is open in the direction of its free edge,
**characterized in that**
- on two bottom side-wall elements (20) which are related to these top side-wall elements (30) and located opposite one another in the erected state, folding lines (80) which run essentially diagonally inward in certain regions are provided on the bottom side-wall element (20), to the left and right of the top connection region of the folding flap (18).

2. The folding box as claimed in claim 1,
**characterized in that** the diagonally running folding lines (80) are designed as score lines.

3. The folding box as claimed in claim 1,
**characterized in that** the cutout (82) is arranged in the center of the top side edge.

4. The folding box as claimed in one or more of the preceding claims,
**characterized in that** the first adhesive flap (150) and/or the second adhesive flap (160) are/is designed as a wall element, the peripheral contour and surface area corresponding essentially to the peripheral contour and the surface area of the adjacent, respectively bottom or top side-wall element (120,130), which is connected via a respective first folding line (12) or second folding line (28).

5. The folding box as claimed in claim 4,
**characterized in that** the bottom and top side-wall elements (120, 130) are designed as narrow rectangular surfaces, in particular of slightly differing lengths (L1, L2).

6. The folding box as claimed in claim 4 or 5,
**characterized in that** the spacing (A1) between the first folding lines (12) of the bottom side-wall elements (120) is slightly smaller than the spacing (A2) between the second folding lines (28) of the top side-wall elements (130).

7. The folding box as claimed in one or more of claims 4 to 6,
**characterized in that** the first adhesive flap (150) is arranged diametrically laterally opposite the second adhesive flap (160).

8. The folding box as claimed in one or more of the preceding claims,
**characterized in that**
- the top edge folding line (26) is arranged parallel to the inner folding line (22),
- the height (H1) of the lid folding flap (24), that is to say the spacing between the inner folding line (22) and the top edge folding line (26), is smaller than, or equal to, the spacing between two side-wall elements (30) which are located opposite one another in the folded state of the folding box (10.1,100),
- the lid folding flap (24) and the folding flap (18) essentially have a trapezoidal contour with a common inner folding line (22).

9. The folding box as claimed in claim 5 and/or 6,
**characterized in that** the length (H3) of the folding flap (18), that is to say the spacing between where it is integrally formed on the bottom side-wall element (20) and the inner folding line (22), is of such a magnitude that, in the folded state of the folding box, that is to say, with the folding flap (18) folded inward or curved convexly inward, the height (H3') of the bending flap (18) projected vertically onto the top side-wall element (30) is smaller than the height (H2) of the top side-wall element (30).

10. The folding box as claimed in one or more of the preceding claims,
**characterized in that** the folding box is formed from a single-piece cardboard blank.

## Revendications

1. Boîte pliante (10.1 ; 100) comprenant
- un ensemble de fond,
- un ensemble de couvercle et
- un ensemble de paroi latérale présent entre l'ensemble de fond et l'ensemble de couvercle, dans laquelle
- des éléments inférieurs (20 ; 120) de paroi latérale sont présents, qui sont respectivement reliés entre eux par l'intermédiaire d'une première ligne de pliage (12) et qui présentent latéralement une première patte de collage (50, 150),
- une patte de fond (16.1 ; 116) est formée sur chaque élément inférieur (20 ; 120) de paroi latérale par l'intermédiaire d'une ligne de pliage (14) de bord inférieur,
- une patte de pliage (18 ; 180) est formée sur le côté supérieur de chaque élément inférieur (20 ; 120) de paroi latérale, notamment par l'intermédiaire d'une ligne de pliage supplémentaire (32, 132),
- une patte (24) de pliage de couvercle est formée sur le côté supérieur de la patte de pliage (18 ; 180) par l'intermédiaire d'une ligne (22) de pliage intérieur,
- un élément supérieur (30 ; 130) de paroi latérale est formé sur la patte (24) de pliage de couvercle par l'intermédiaire d'une ligne de pliage (26) de bord supérieur,
- les éléments supérieurs (30 ; 130) de paroi latérale sont respectivement reliés entre eux par l'intermédiaire d'une deuxième ligne de pliage (28) et une deuxième patte de collage (60, 160) est présente latéralement,
- la première ligne de pliage (12) et la deuxième ligne de pliage (28) se trouvent sur une droite imaginaire commune (42) et, à l'état plié de la boîte pliante (10.1 ; 100),
-- les éléments (20, 30 ; 120, 130) de paroi latérale forment une structure à contour polygonal,
-- les éléments supérieurs (30 ; 130) de paroi latérale peuvent être repliés vers l'extérieur autour de leur ligne de pliage (26) de bord supérieur, et
-- les éléments supérieurs (30 ; 130) de paroi latérale peuvent être, pour partie, enfilés par le haut sur les éléments inférieurs (20 ; 120) de paroi latérale, de sorte que les pattes de pliage (18 ; 180) sont pliées vers l'intérieur et que les pattes (24) de pliage de couvercle sont déployées et forment, en s'engageant pour partie par l'arrière, l'ensemble de couvercle de la boîte pliante (10.1 ; 100), et au moins deux éléments supérieurs (30) de paroi latérale, se faisant face à l'état déployé, possèdent un évidement (82) ouvert vers leur bord,
**caractérisée en ce que**, sur deux éléments inférieurs (20) de paroi latérale se faisant face à l'état déployé et associés à ces éléments supérieurs (30) de paroi latérale, à gauche et à droite de la région supérieure de raccordement de la patte de pliage (18) à l'élément (20) de paroi latérale, sont présentes des lignes de pliage (80) s'étendant essentiellement sur une partie de diagonale vers l'intérieur.

2. Boîte pliante selon la revendication 1, **caractérisée en ce que** les lignes de pliage (80) s'étendant en diagonale sont réalisées sous la forme de lignes de gaufrage.

3. Boîte pliante selon la revendication 1, **caractérisée en ce que** l'évidement (82) est disposé au milieu sur le bord latéral supérieur.

4. Boîte pliante selon une ou plusieurs des revendications précédentes, **caractérisée en ce que** la première patte de collage (150) et/ou la deuxième patte de collage (160) est/sont réalisée(s) sous la forme d'un élément de paroi, dont le contour périphérique et la surface correspondent pour l'essentiel au contour périphérique et à la surface de l'élément voisin (120, 130) respectif de paroi latérale, inférieur ou supérieur, raccordé par l'intermédiaire d'une première ligne de pliage (12) ou respectivement d'une deuxième ligne de pliage (28).

5. Boîte pliante selon la revendication 4, **caractérisée en ce que** les éléments inférieurs et supérieurs (120, 130) de paroi latérale sont réalisés sous la forme d'étroites surfaces rectangulaires, notamment de longueurs (L1, L2) légèrement différentes.

6. Boîte pliante selon la revendication 4 ou 5, **caractérisée en ce que** la distance (A1) entre les premières lignes de pliage (12) des éléments inférieurs (120) de paroi latérale est légèrement inférieure à la distance (A2) entre les deuxièmes lignes de pliage (28) des éléments supérieurs (130) de paroi latérale.

7. Boîte pliante selon une ou plusieurs des revendications 4 à 6, **caractérisée en ce que** la première patte de collage (150) est disposée en étant diamétralement et latéralement opposée à la deuxième patte de collage (160).

8. Boîte pliante selon une ou plusieurs des revendications précédentes, **caractérisée en ce que**
- la ligne de pliage (26) de bord supérieur est disposée parallèlement à la ligne (22) de pliage intérieur,
- la hauteur (H1) de la patte (24) de pliage de couvercle, c'est-à-dire la distance entre la ligne (22) de pliage intérieur et la ligne de pliage (26) de bord supérieur, est inférieure ou égale à la distance entre deux éléments (30) de paroi latérale se faisant face à l'état plié de la boîte pliante (10.1, 100),
- la patte (24) de pliage de couvercle et la patte de pliage (18) présentent essentiellement un contour trapézoïdal avec une ligne (22) de pliage intérieur commune.

9. Boîte pliante selon la revendication 5 et/ou 6, **caractérisée en ce que** la longueur (H3) de la patte de pliage (18), c'est-à-dire la distance entre la formation sur l'élément inférieur (20) de paroi latérale et la ligne (22) de pliage intérieur, est d'une taille telle qu'à l'état plié de la boîte pliante, c'est-à-dire lorsque la patte de pliage (18) est pliée vers l'intérieur ou encore courbée de façon convexe vers l'intérieur, la hauteur (H3'), projetée perpendiculairement sur l'élément supérieur (30) de paroi latérale, de la patte de pliage (18) est inférieure à la hauteur (H2) de l'élément supérieur (30) de paroi latérale.

10. Boîte pliante selon une ou plusieurs des revendications précédentes, **caractérisée en ce que** la boîte pliante est formée à partir d'une découpe de carton d'un seul tenant.
